# EUROPÄISCHE PATENTSCHRIFT

(11) **EP 1 365 054 B1**
(45) Veröffentlichungstag und Bekanntmachung des Hinweises auf die Patenterteilung: **07.04.2004**
(21) Anmeldenummer: 02015060.3
(22) Anmeldetag: 05.07.2002
(51) Int. Cl.: D04B 21/02

(54) **Textile Kettenware**
Warp knitted fabric
Tricot chaine

(43) Veröffentlichungstag der Anmeldung: 26.11.2003
(73) Patentinhaber: Mattes & Ammann KG, 72469 Messstetten (Tieringen) (DE)
(72) Erfinder: Larsén, Christoph Sven, Messstetten-Tieringen (DE)
(74) Vertreter: Fleck, Thomas, Dr. Dipl.-Chem.

(56) Entgegenhaltungen:
- EP-A- 0 517 275
- EP-A- 0 694 642
- EP-A- 1 043 436

## Beschreibung

Die Erfindung betrifft ein Verfahren zum Herstellen einer textilen Kettenwirkware (D) mit Verankerungselementen an der technischen Rückseite der Ware.

Eine derartige textile Kettenware ist im Stand der Technik in den unterschiedlichsten Ausführungsformen bekannt, die als Verschlüsse für Wegwerfartikel wie Windeln und Inkontinenzkleidungsstücken und in anderen Einmalverwendungen und Verwendungen für geringe Beanspruchung eingesetzt werden (siehe z.B. EP 0 694 642. Die vorliegende Erfindung ist insbesondere darauf gerichtet, bei gleichbleibender oder sogar verbesserter Kletthaftung wirtschaftlicher zu arbeiten, d.h. Materialkosten und/oder Kosten beim Herstellungsverfahren solcher Kettenwirkware einzusparen.

Diese Aufgabe wird dadurch gelöst, daß eine dritte nur über eine Nadel (C) legende Legeschiene für einer Overfit-Legung zur Erzeugung eines Kletthaftungseffekts vorgesehen wird, die zwischen den benachbarten Maschenstäbchen (A) so angeordnet ist, daß sie nicht mit der Grundware (G) arbeitet, jedoch im Maschenstäbchen (A) mit der Grundware (G) mittels einer Vermaschung (E) verbunden wird, sich über eine oder mehrere Maschenreichen (B) erstreckt, die im Wechsel zum benachbarten Maschenstäbchen (A) gelegt wird, und wobei die dritte Legeschiene in der Grundware (G) mit zwei Maschenreihen (B) verbunden und im Wechsel zum benachbarten Maschenstäbchen (A) festgehalten wird und anschließend nach links über zwei oder mehrere Nadeln in die leere Nadel (C) ausweicht, die den Faden zu einer Masche ausbildet, und daß die nächste Verbindung mit der Grundware (G) auf das benachbarte Maschenstäbchen (A) mit zwei Maschenreihen (B) eingewirkt wird und anschließend um zwei oder mehrere Nadeln nach rechts in die leere Nadel (C) ausweicht, die den Faden zu einer Masche ausbildet.

Erfindungsgemäß ist es also in überraschenderweise möglich, auf jeden zweiten Faden in der dritten Legeschiene zu verzichten, was zu einer Gewichtseinsparung von ca. 15% führt, ohne daß die Kletthaftung in irgendeiner Form verschlechtert wird. Im Gegenteil, es wurden sogar verbesserte Werte in der Praxis für verschiedene Materialien festgestellt.

Weitere Vorteile und Merkmale gehen aus den Unteransprüchen hervor, die auch gemeinsam mit dem Hauptanspruch von erfinderischer Bedeutung sein können.

Im folgenden wird ein bevorzugtes Ausführungsbeispiel der Erfindung zum besseren Verständnis derselben näher erläutert. Es dürfte jedoch einleuchten, daß die Erfindung hierauf nicht beschränkt ist.

Es zeigt:
- Fig. 1: eine schematische Darstellung, die die Einzellegungsaufstellung für die Grund- und die überfütterungsbildenden Verbindergarne zeigt, daß durch eine Kettenwirkmaschine ausgeführt wird, in dem sie eine bevorzugte Ausführungsform des erfindungsgemäßen Erzeugnisses gemäß dem Verfahren der vorliegenden Erfindung kettenwirkt; und
- Fig. 2: eine perspektivische Ansicht der erfindungsgemäß hergestellten Kettenwirkware im Ausschnitt.

Die Figuren 1 und 2 zeigen eine Kettenwirkgrundware G, die aus zwei Legeschienen und den dazugehörigen Fadenscharen hergestellt wird und mit einer neuen Overfit oder Überfütterungslegung kombiniert wurde, die dann eine Kettenwirkware D darstellt.

Dieser sogenannte overfit-Effekt wird erreicht, indem man zwei Sätze von Fadenscharen, die in zwei Legeschienen eingefädelt werden, einmal einen Satz von Fäden die über mindestens zwei Nadeln und mehr, und eine darauf folgende Legeschiene, die nur über eine Nadel legt, die letztere Legeschiene jedoch die Grundware G verfestigt.

Diese Grundware G besteht aus Maschenstäbchen (A) und Maschenreihen (B).

Die Maschenstäbchen (A) müssen so angeordnet sein, daß zwischen dem benachbarten Maschenstäbchen (A) eine nicht mit der Grundware (G) arbeitenden Nadel (C) vorhanden ist, die dann den overfit-Effekt erzeugt.

Die overfit-Legung die den Kletthaftungseffekt erzeugt, wird im Maschenstäbchen (A) mit der Grundware (G) verbunden.

Diese Verbindung (E) erstreckt sich über eine Maschenreihe (B), und mehr, die im Wechsel zum benachbarten Maschenstäbchen (A) gelegt wird.

Um den overfit-Effekt zu erreichen, wird die 3. Legeschiene, die in der Grundware (G) mit zwei Maschenreihen (B) verbunden, und im Wechsel zum benachbarten Maschenstäbchen (A) festgehalten wird. Es folgt eine Ausweichbewegung nach links über zwei Nadeln, und mehr, in die leere Nadel (C) die den Faden zu einer Masche ausbildet. Da jedoch die vorhergehende Masche und die nachfolgende Masche legungsmäßig und einzugstechnisch (Fadenschar) nicht vorhanden ist, wird sie wieder abgeworfen, und die für den overfit-Effekt gewünschte Fadenmenge erzielt.

Um eine Gewichtseinsparung von ca. 15% der Ware zu erreichen, sowie die Kletthaftungswerte zu erhalten, wird das nächste Festhalten in der Grundware (G) auf das benachbarte Maschenstäbchen (A) mit 2 Maschenreihen eingewirkt. Es folgt wiederum eine Ausweichbewegung jedoch nach rechts, um zwei Nadeln, und mehr, in die leere Nadel (C) die den Faden zu einer Masche ausbildet. Da jedoch die vorhergehende Masche und die nachfolgende Masche legungsmäßig und einzugstechnisch (Fadenschar) nicht vorhanden ist, wird sie wieder abgeworfen, und die für den overfit-Effekt gewünschte Fadenmenge (F) erzielt, die besonders in Fig. 2 deutlich hervorgehoben wird und die Überfütterungsstruktur zeigt, die zum Festhalten der (nicht gezeigten) Verankerungshaken sehr gut geeignet ist.

Nur so ist es möglich, auf jeden zweiten Faden in der dritten Legeschiene zu verzichten, das wiederum bedeutet ca. 15% Gewichtseinsparung bei gleichbleibender, oder je nach Material sogar besserer Kletthaftung, so daß die erfindungsgemäße Kettenware ein Gewicht von 25-30 g/m², insbesondere von 26 g/m² aufweist.

## Patentansprüche

1. Verfahren zum Herstellen einer textilen Kettenwirkware (D) mit Verankerungselementen an der technischen Rückseite der Ware, die für einen gepaarten Eingriff mit einhakenden Elementen einer anderen Ware zur Verwendung in einem zweikomponentigen Warenverbinder des Klettverschlußtyps ausgelegt sind, wobei die aus Maschenstäbchen (A) und Maschenreihen (B) bestehende Kettenwirkgrundware (G) mittels zwei Legeschienen und dazu gehörigen Fadenscharen hergestellt wird,
**dadurch gekennzeichnet, daß**
eine dritte nur über eine Nadel (C) legende Legeschiene für eine Overfit-Überfütterungslegung zur Erzeugung eines Kletthaftungseffekts vorgesehen wird, die zwischen den benachbarten Maschenstäbchen (A) so angeordnet ist, daß sie nicht mit der Grundware (G) arbeitet, jedoch im Maschenstäbchen (A) mit der Grundware (G) mittels einer Vermaschung (E) verbunden wird, sich über eine oder mehrere Maschenreichen (B) erstreckt, die im Wechsel zum benachbarten Maschenstäbchen (A) gelegt wird,
und wobei die dritte Legeschiene in der Grundware (G) mit zwei Maschenreihen (B) verbunden und im Wechsel zum benachbarten Maschenstäbchen (A) festgehalten wird und anschließend nach links über zwei oder mehrere Nadeln in die leere Nadel (C) ausweicht, die den Faden zu einer Masche ausbildet,
und daß die nächste Verbindung mit der Grundware (G) auf das benachbarte Maschenstäbchen (A) mit zwei Maschenreihen (B) eingewirkt wird und anschließend um zwei oder mehrere Nadeln nach rechts in die leere Nadel (C) ausweicht, die den Faden zu einer Masche ausbildet.

2. Textile Kettenwirkware (D) mit Verankerungselementen an der technischen Rückseite der Ware, die für einen gepaarten Eingriff mit einhakenden Elementen einer anderen Ware zur Verwendung in einem zweikomponentigen Warenverbinder des Klettverschlußtyps ausgelegt sind, wobei die aus Maschenstäbchen (A) und Maschenreihen (B) bestehende Kettenwirkgrundware (G) mittels zwei Legeschienen und dazu gehörigen Fadenscharen herstellbar ist,
**dadurch gekennzeichnet, daß** sie, nach dem Verfahren gemäß Anspruch 1 hergestellt ist, so daß eine Overfit-Überfütterungslegung zur Erzeugung eines Kletthaftungseffekts Vorhanden ist, die zwischen den benachbarten Maschenstäbchen (A) so angeordnet ist, daß sie nicht mit der Grundware (G) arbeitet, jedoch im Maschenstäbchen (A) mit der Grundware (G) mittels einer Vermaschung (E) verbunden ist, und sich über eine oder mehrere Maschenreihen (B) erstreckt, die im Wechsel zum benachbarten Maschenstäbchen (A) gelegt sind,
und wobei die Overfit-Überfütterungslegung in der Grundware (G) mit zwei Maschenreihen (B) verbunden und im Wechsel zum benachbarten Maschenstäbchen (A) festgehalten ist.

## Claims

1. Method for the manufacture of a textile warp knit fabric (D) with anchoring elements on the technical underside of the fabric, which are designed for paired engagement with hooking in elements of another fabric for use in a two-component fabric connector of the Velcro fastener type, the warp knit backing fabric (G) comprising stitch wales (A) and stitch courses (B) is produced by means of two guide bars and the associated yarn sheets, **characterized in that** a third guide bar only lapped over one needle (C) is provided for an overfit-overlining lapping for producing a Velcro fastening effect and is positioned between the adjacent stitch wales (A) in such a way that they do not work with the backing fabric (G), but is connected in the stitch wales (A) with the backing fabric (G) by means of a stitch system (E), which extends over one or more stitch courses (B), which are lapped in alternating manner with the adjacent stitch wale (A) and the third guide bar is connected in the backing fabric (G) with two stitch courses (B) and is retained in alternating manner with the adjacent stitch wale (A) and subsequently falls back to the left via two or more needles into the blank needle (C) forming the yarn into a stitch and that the next connection with the backing fabric (G) is knitted in on the adjacent stitch wale (A) with two stitch courses (B) and subsequently falls back by two or more needles to the right into the blank needle (C) and forms the yarn into a stitch.

2. Textile warp knit fabric (D) with anchoring elements on the technical underside of the fabric, designed for paired engagement with hooking in elements of another fabric for use in a two-component fabric connector of the Velcro fastener type, the warp knit backing fabric (G) comprising the stitch wales (A) and stitch courses (B) being manufacturable by means of two guide bars and the associated yarn sheets is manufactured according to the method of claim 1, **characterized in that** there is an overfit-overlining lapping for producing a Velcro fastening effect and which is positioned between adjacent stitch wales (A) in such a way that it does not operate with the backing fabric (G), but is connected in the stitch wale (A) with the backing fabric (G) by means of a stitch system (E) and extends over one or more stitch courses (B), which are lapped in alternating manner with the adjacent stitch wales (A) and the overfit-overlining lapping is connected in the backing fabric (G) with two stitch courses (B) and is fixed in alternating manner with the adjacent stitch wale (A).

## Revendications

1. Procédé pour fabriquer un tricot chaîne textile (D) comportant, sur la face technique envers du tricot, des éléments d'ancrage qui sont conçus pour une prise appariée avec des éléments d'accrochage d'un autre textile, pour utilisation dans un dispositif d'assemblage de deux composants du type fermeture à accrochage, la pièce principale de tricot chaîne (G), qui est composée de colonnes de mailles (A) et de rangées de mailles (B), étant fabriquée au moyen de deux barres de guide-fils et des groupes de fils qui leur sont associés,
**caractérisé en ce que**,
afin de réaliser un effet de contact accrochant, il est prévu une troisième barre de guide-fils, utilisant une seule aiguille (C) destinée à une suralimentation d'ajustage, qui est agencée entre les colonnes de mailles contiguës (A), de telle sorte qu'elle ne façonne pas le tricot principal (G), mais est toutefois assemblée avec le tricot principal (G) dans la colonne de mailles (A) par le biais d'un maillage (E), s'étend au-dessus d'une ou de plusieurs rangées de mailles (B), qui est posée en variante des colonnes de mailles (A), et
et où la troisième barre de guide-fils est assemblée avec deux rangées de mailles (B) dans le tricot principal (G) et est maintenue en variante de la colonne de mailles (A) contiguë et se décale ensuite vers la gauche, en passant au-delà de deux ou plusieurs aiguilles, dans l'aiguille vide (C) qui tricote une maille avec le fil,
et **en ce que** le prochain assemblage avec le tricot principal (G) est réalisé avec deux rangées de mailles (B) sur la colonne de mailles (A) contiguë et se décale ensuite vers la droite, en passant au-delà de deux ou plusieurs aiguilles, dans l'aiguille vide (C) qui tricote une maille avec le fil.

2. Tricot chaîne textile (D) comportant, sur la face technique envers du tricot, des éléments d'ancrage qui sont conçus pour une prise appariée avec des éléments d'ancrage d'un autre textile, pour utilisation dans un dispositif d'assemblage de deux composants du type fermeture à accrochage, la pièce principale de tricot chaîne (G) composée de colonnes de mailles (A) et de rangées de mailles (B), pouvant être fabriquée au moyen de deux barres de guide-fils et des groupes de fils qui leur sont associés,
**caractérisé** en qu'il est fabriqué selon le procédé selon la revendication 1, de telle sorte qu'il existe une suralimentation d'ajustage pour produire un effet accrochant, qui est agencée entre les colonnes de mailles (A) contiguës de telle sorte qu'elle ne façonne pas le tricot principal (G), mais est reliée au tricot principal (G) dans les colonnes de mailles (A) par le biais d'un maillage (E), et qu'elle s'étend au-dessus d'une ou de plusieurs rangées de mailles (B), qui sont posées en variante de la colonne de mailles (A) contiguë, et
et où la suralimentation d'ajustage est reliée au tricot principal (G) par deux rangées de mailles (B) et est maintenue en variante de la colonne de mailles (A) contiguë.
